# EUROPÄISCHE PATENTSCHRIFT

(11) **EP 0 239 836 B1**
(45) Veröffentlichungstag und Bekanntmachung des Hinweises auf die Patenterteilung: **30.08.1989**
(21) Anmeldenummer: 87103247.0
(22) Anmeldetag: 06.03.1987
(51) Int. Cl.: B21D 39/06, B21D 53/02

(54) **Verfahren und Vorrichtung zur druckdichten Befestigung von geraden Rohren zwischen zwei Rohrscheiben**
Method and device for pressure-sealed installation of straight tubes between two tube sheets
Procédé et dispositif pour la fixation de tubes droits tenant la pression entre deux plaques tubulaires

(30) Priorität: 03.04.1986 DE 3611108
(43) Veröffentlichungstag der Anmeldung: 07.10.1987
(73) Patentinhaber: Balcke-Dürr AG, D-40882 Ratingen (DE)
(72) Erfinder: Krips, Herbert, D-4630 Bochum 7 (DE); Podhorsky, Miroslan, Dr., D-4030 Ratingen 1 (DE)
(74) Vertreter: Stenger, Watzke & Ring Patentanwälte

(56) Entgegenhaltungen:
- EP-A- 0 045 597
- CH-A- 285 210
- DE-C- 2 456 811
- US-A- 3 153 843

## Beschreibung

Die Erfindung betrifft ein Verfahren zur druckdichten Befestigung von geraden Rohren zwischen zwei Rohrscheiben, insbesondere bei der Herstellung von Wärmetauschern, bei dem die Rohre mit Spiel in Bohrungen der Rohrscheiben eingesetzt, mindestens an einem Ende durch ein Druckmittel hydraulisch aufgeweitet und hiermit an die Rohrscheibe angepreßt und im Stirnkantenbereich an der jeweiligen Rohrscheibe befestigt, insbesondere angeschweißt werden und bei dem Maßnahmen getroffen werden, um in den zwischen den Rohrscheiben befestigten Rohren einen vorgegebenen, den späteren Betriebszustand berücksichtigenden Spannungszustand zu erzeugen. Außerdem betrifft die Erfindung eine bevorzugte Vorrichtung zur Durchführung dieses Verfahrens.

Aus der DE-G-2456811 ist ein Verfahren zur druckdichten Befestigung von geraden Rohren zwischen zwei Rohrscheiben der voranstehend beschriebenen Art bekannt. Bei diesem bekannten Verfahren erfolgt im Anschluß an das hydraulische Aufweiten der Rohrenden im Bereich der Rohrscheiben ein zusätzliches Anwalzen der Rohre im aufgeweiteten Bereich mindestens einer Rohrscheibe, um einen vorgegebenen Spannungszustand in den zwischen den beiden Rohrscheiben befindlichen Rohren zu erzeugen, damit im späteren Betriebszustand keine Überbeanspruchung der Rohre auftritt.

Mit dem bekannten Verfahren läßt sich der Spannungszustand in den einzelnen Rohren sehr genau vorgeben ; der zusätzliche Anwalzvorgang erfordert jedoch einen nicht unerheblichen Arbeits- und Zeitaufwand.

Der Erfindung liegt die Aufgabe zugrunde, das bekannte Verfahren zu vereinfachen und einen vorgegebenen Spannungszustand in den zwischen zwei Rohrscheiben befestigten Rohren in einem Verfahrensschritt mit deren Befestigung in den Rohrscheiben zu erzeugen.

Die Lösung dieser Aufgabenstellung durch das erfindungsgemäße Verfahren ist dadurch gekennzeichnet, daß zuerst ein Ende jedes Rohres in der entsprechenden Bohrung der einen Rohrscheibe befestigt wird, daß anschließend jedes Rohr entsprechend der in ihm zu erzeugenden Vorspannung erwärmt und mit einer sich aus der Erwärmung ergebenden Teillänge mit dem unbefestigten Ende aus der anderen Rohrscheibe herausgeschoben wird und daß bei Erreichen der vorausbestimmten Längendifferenz zwischen dem kalten und dem aufgewärmten Zustand des Rohres das andere Ende des Rohres im Bereich seines innerhalb der anderen Rohrscheibe liegenden Abschnittes hydraulisch aufgeweitet und anschließend an seinem aus der Rohrscheibe hervorstehenden Endbereich mit der Rohrscheibe verschweißt wird.

Mit diesem erfindungsgemäßen Verfahren wird ohne zusätzlichen Arbeitsvorgang allein durch ein gezieltes Erwärmen jedes Rohres vor dessen hydraulischem Aufweiten und Befestigen an der zweiten Rohrscheibe der vorausbestimmte Spannungszustand erzeugt. Dieser Spannungszustand ergibt sich selbsttätig, sobald alle Rohre zwischen den Rohrscheiben eingesetzt und abgekühlt sind. Während des nacheinander erfolgenden Einsetzens der einzelnen Rohre können sich abweichende Spannungszustände in den einzelnen Rohren ergeben, die sich aber nach der Beendigung des Herstellvorganges in die vorgegebenen Werte verändern, da diese von der Gesamtzahl der zwischen den Rohrscheiben angeordneten Rohre und der sich hierdurch ergebenden Verformung der Rohrscheiben abhängen.

Ein weiterer Vorteil des erfindungsgemäßen Verfahrens besteht darin, daß nicht nur die erste Befestigung des einen Rohrendes an der zugehörigen Rohrscheibe, sondern auch das Anschweißen des anderen Rohrendes an der zweiten Rohrscheibe ohne das Vorhandensein von Spannungen im Befestigungsbereich erfolgt, weil das Rohrende zuvor durch das hydraulische Aufweiten gegenüber der Rohrscheibe festgelegt worden ist. Demzufolge können sämtliche Schweißnähte problemlos ausgeführt werden ; außerdem sind die Schweißnähte ohne Schwierigkeiten prüfbar.

Um den allein durch das hydraulische Aufweiten erzeugten Sitz der Rohre in den Rohrscheiben zu verbessern, können gemäß einem weiteren, an sich bekannten Merkmal Vertiefungen im Bereich der Bohrungen in den Rohrscheiben ausgebildet sein, in die die Rohre zur Erhöhung der Haltekraft aufgeweitet werden.

Ein schnelles und sauberes Erwärmen der Rohre wird erfindungsgemäß dadurch erzielt, daß sie durch Einführen einer Wärmepatrone in das bereits an der einen Rohrscheibe befestigte Ende erwärmt werden.

In Weiterbildung des erfindungsgemäßen Verfahrens wird vorgeschlagen, die sich aus der Erwärmung der Rohre ergebende Ausdehnung als Steuersignal für den hydraulischen Aufweitvorgang heranzuziehen. Hierdurch wird die Durchführung des erfindungsgemäßen Verfahrens vereinfacht und von Fehlern der Bedienungspersonen befreit.

Bei einer bevorzugten Ausführungsform der Erfindung können die Rohre mindestens an einer Rohrscheibe unter Zwischenfügen einer einen Überstand des Rohres über die Rohrscheibe umgebenden zusätzlichen Rohrhülse mit der Rohrscheibe verschweißt werden. Durch diese zusätzlichen Rohrhülsen, die mit einem Ende vor dem Einsetzen der Rohre mit der Rohrscheibe verschweißt werden, vereinfacht sich die Anbringung der Schweißnähte zwischen den Rohrenden und der Rohrscheibe, wobei diese Schweißnähte nicht nur der Festlegung der Rohre gegenüber der Rohrscheibe dienen, sondern auch eine zuverlässige Abdichtung zwischen Rohr und Rohrscheibe garantieren.

Die Vorrichtung zur Durchführung des erfindungsgemäßen Verfahrens verwendet eine in ein aufzuweitendes Rohr einführbare Aufweitsonde, die mindestens zwei im Abstand voneinander am zylindrischen Sondenkörper angeordnete Dichtringe aufweist, sowie eine Druckmittelquelle und eine Druckmittelleitung zur Zufuhr von Druckmittel zu dem zwischen den mindestens zwei Dichtringen befindlichen Außenumfang des Sondenkörpers, sowie ein Ventil zur Steuerung der Druckmittelzufuhr.

Um bei einer derartigen Vorrichtung ein sofortiges Aufweiten des jeweiligen Rohrendes zu erzielen, sobald das Rohrende durch Erwärmen des Rohres um die jeweils vorgegebene Längendifferenz aus der Stirnseite der Rohrscheibe ausgetreten ist, ist an der Aufweitsonde ein von der Stirnkante des sich aufgrund von Erwärmung ausdehnenden Rohres betätigbarer Schalter für das Ventil zur Zufuhr von Druckmittel zum besagten Außenumfang angeordnet, und eine Wärmequelle zur Erwärmung des zu befestigenden Rohres vorgesehen.

Diese Ausbildung der Aufweitsonde hat nach dem Einführen des zylindrischen Sondenkörpers in das jeweils aufzuweitende Rohr und nach dem gezielten Aufwärmen dieses Rohres eine selbsttätige Einleitung des hydraulischen Aufweitvorganges zur Folge, da das sich aufgrund der Erwärmung ausdehnende Rohr über den an der Aufweitsonde angeordneten Schalter das Ventil öffnet, welches Druckmittel von der Druckmittelquelle auf jenen Teil des Außenumfanges des Sondenkörpers führt, der durch mindestens zwei im Abstand voneinander am zylindrischen Sondenkörper angeordnete Dichtringe in axialer Richtung begrenzt wird. Die Bedienungsperson muß somit keine Messungen der Temperatur oder der Längendifferenz durchführen, sondern lediglich dafür sorgen, daß die Aufweitsonde ordungsgemäß an die Rohrscheibe mit dem aufzuweitenden Rohr angehalten wird.

Bei einer bevorzugten Ausführungsform umfaßt der Schalter einen den zylindrischen Sondenkörper konzentrisch umgebenden Anschlagring. Entsprechend der vorausbestimmten Längendifferenz ist der Anschlagring in Achsrichtung der Aufweitsonde einstellbar. Dieses Einstellen kann entweder durch Auswechseln unterschiedlicher Anschlagringe oder durch Einstellen des Anschlagringes relativ zur Anschlagfläche eines den zylindrichen Sondenkörper umgebenden Gehäuses erfolgen.

Bei einer bevorzugten Ausführungsform der erfindungsgemäßen Vorrichtung wird die Anschlagfläche der Aufweitsonde an der Rohrscheibe durch einen in axialer Richtung des zylindrischen Sondenkörpers verstellbaren Gehäusering gebildet, in dessen Innerem der Anschlagring des Schalters angeordnet ist. Auf diese Weise läßt sich nicht nur die ordnungsgemäße Lage der Dichtringe innerhalb der jeweiligen Rohrscheibe, ggf. unter Berücksichtigung eines vorgegebenen Überstandes des aufzuweitenden Rohres bzw. einer zwischengefügten Rohrhülse einstellen, sondern auch die vorausbestimmte Längendifferenz, die im Hinblick auf den späteren Spannungszustand des Rohres durch Erwärmen erzielt und bei Erreichen als Steuersignal für den Beginn des hydraulischen Aufweitvorganges herangezogen werden soll.

Auf der Zeichnung sind ein Ausführungsbeispiel einer erfindungsgemäßen Vorrichtung und anhand mehrerer Verfahrensschritte der Ablauf des Verfahrens dargestellt. Es zeigen :
Fig. 1 eine schematische Gesamtübersicht,
Fig. 2 einen Längsschnitt durch das zuerst in einer Rohrscheibe befestigte Ende eines Rohres,
Fig. 3 einen Längsschnitt durch das andere Ende dieses Rohres, das aus der entsprechend vorbereiteten Bohrung der anderen Rohrscheibe herausragt,
Fig. 4 einen der Fig. 3 entsprechenden Schnitt, bei dem das Rohrende auf Sollmaß abgelängt worden ist,
Fig. 5 eine der Fig. 2 entsprechende Schnittdarstellung nach Einführen einer Wärmepatrone,
Fig. 6 eine der Fig. 4 entsprechende Schnittdarstellung nach Einführen der Aufweitsonde und während des Aufwärmvorganges,
Fig. 7 eine Schnittdarstellung entsprechend Fig. 6 nach Beendigung des Aufwärmvorganges und nach Durchführen des hydraulischen Aufweitens,
Fig. 8 einen Längsschnitt durch das in den Figuren 6 und 7 dargestellte Rohrende nach dem hydraulischen Aufweiten und dem Verschweißen mit der Rohrscheibe,
Fig. 9 einen der Fig. 8 entsprechenden Längsschnitt einer alternativen Ausführung der Vorrichtung und
Fig. 10 eine weitere Ausführungsform in einem entsprechenden Längsschnitt.

In der schematischen Darstellung der Fig. 1 ist ein Wärmetauscher 1 gezeichnet, der zwei in ein Gehäuse 2 eingeschweißte Rohrscheiben 3 und 4 umfaßt, zwischen denen eine Mehrzahl von geraden Rohren 5 verläuft. Bis auf eine Ausnahme sind diese Rohre 5 lediglich durch strichpunktierte Linien angedeutet.

Diese Rohre 5 werden mit Spiel in vorbereitete Bohrungen der Rohrscheiben 3 und 4 eingesetzt und unter Verwendung einer Aufweitsonde 6 durch ein Druckmittel hydraulisch aufgeweitet. Durch dieses Aufweiten werden die Rohre im Bereich der Rohrscheiben 3 und 4 an diese angepreßt. Anschließend werden die Rohre 5 im Stirnkantenbereich an der jeweiligen Rohrscheibe 3 bzw. 4 befestigt, vorzugsweise durch Schweißen.

Wie die Schnittdarstellungen der Figuren 2 bis 8 erkennen lassen, erfolgt zuerst ein hydraulisches Aufweiten desjenigen Endes der Rohre 5, das sich in der Rohrscheibe 3 befindet. Das an die jeweilige Bohrung der Rohrscheibe 3 und an eine in deren Bereich ausgebildete Vertiefung angepreßte Rohr 5 wird anschließend auf der Außenseite der Rohrscheibe 3 mit dieser verschweißt. Die zur Lagesicherung und Abdichtung dienende Schweißnaht 7 ist in Fig. 2 zu erkennen. Anstelle eines hydraulischen Aufweitens kann die Befestigung der Rohre 5 in der Rohrscheibe 3 auch durch Einwalzen oder nur durch Verschweißen erfolgen.

Nach diesem Befestigungsvorgang des Rohres 5 an der Rohrscheibe 3 ragt das andere Ende des Rohres 5 geringfügig aus der Rohrscheibe 4 heraus, wie Fig. 3 zeigt. In dieser Fig. 3 ist auch zu erkennen, daß im Bereich der jeweiligen Bohrung in der Rohrscheibe 4 eine Vertiefung 8 ausgebildet ist, in die das Rohr 5 beim hydraulischen Aufweiten zur Erhöhung der Haltekraft eingepreßt wird.

Nachdem sämtliche Rohre 5 mit ihrem einen Ende in der Rohrscheibe 3 hydraulisch aufgeweitet und an der Rohrscheibe 3 durch eine Schweißnaht 7 festgelegt worden sind, wird ihr aus der Rohrscheibe 4 herausragendes Ende gemäß Fig. 3 auf Sollmaß abgelängt, wie dies die Fig. 4 zeigt. Selbstverständlich ist es auch möglich, auf dieses Ablängen zu verzichten, sofern ein vorgegebener Überstand des Rohres 5 über die Stirnfläche der Rohrscheibe 4 beabsichtigt ist, der auch nach der Befestigung der Rohre 5 in der Rohrscheibe 3 innerhalb des zulässigen Toleranzen eingehalten wird.

Wie die Darstellungen in den Figuren 5 und 6 zeigen, wird nunmehr in das bereits an der Rohrscheibe 3 befestigte Ende des Rohres 5 eine Wärmepatrone 9 eingeschoben, durch die das Rohr 5 erwärmt wird. Die Darstellung in Fig. 6 zeigt, daß sich das Rohr 5 aufgrund dieser Erwärmung bereits verlängert hat und trotz seiner zuvor erfolgten Ablängung auf das mit der Stirnfläche der Rohrscheibe 4 übereinstimmende Sollmaß geringfügig aus der Stirnseite der Rohrscheibe 4 herausgeschoben hat.

Gemäß Fig. 6 wird nunmehr in das noch freie Ende des Rohres 5 der zylindrische Sondenkörper 6a der Aufweitsonde 6 derart eingeschoben, daß sich die im Abstand voneinander auf diesem Sondenkörper 6a befindenden Dichtringe 10 gerade noch innerhalb der Wandstärke der Rohrscheibe 4 befinden. Um diese Zuordnung der Dichtringe 10 des Sondenkörpers 6a zur Rohrscheibe 4 sicherzustellen, ist auf das Gehäuse der Aufweitsonde 6 ein Gehäusering 11 aufgeschraubt, dessen Stirnfläche 11 a an der Außenfläche der Rohrscheibe 4 anliegt. Durch eine entsprechende Einstellung des Gehäuseringes 11 zum Sondenkörper 6a kann auf diese Weise sichergestellt werden, daß sich die Dichtringe 10 stets in der richtigen Lage innerhalb des Querschnittes der Rohrscheibe 4 befinden, wenn die Aufweitsonde 6 korrekt zur Anlage an der Rohrscheibe 4 gebracht wird.

Im Inneren des Gehäuseringes 12 ist beim Ausführungsbeispiel gemäß den Figuren 6 und 7 ein Anschlagring 12 angeordnet, aus dessen vorderer Stirnfläche ein oder mehrere Kontaktstifte 12a herausragen, deren Vorderfläche in einem vorgegebenen Abstand a zur Rohrscheibe 4 liegt. Beim Ausführungsbeispiel entspricht dieser Abstand a zugleich der durch das Aufwärmen des Rohres 5 zu erzeugenden Längendifferenz, die nach dem Befestigen und späteren Abkühlen des Rohres 5 wiederum für das Entstehen einer Vorspannung in dem zwischen den Rohrscheiben 3 und 4 eingeschweißten Rohr 5 verantwortlich ist.

Sobald das Rohr 5 durch Erwärmen mittels der Wärmepatrone 9 um den gewünschten Betrag verlängert worden ist, gelangt die aus der Rohrscheibe 4 austretende Stirnfläche des Rohres 5 gemäß Fig. 7 zur Anlage an den Kontaktstiften 12a. Diese Kontaktstifte 12a sind als Teil eines Schalters 13 ausgeführt, der ein Ventil 14 betätigt, das in der Druckmittelleitung 15 angeordnet ist, die von einer Druckmittelquelle 16 zur Aufweitsonde 6 verläuft. In der Aufweitsonde 6 mündet die Druckmittelleitung 15 in dem hinsichtlich seiner axialen Erstreckung durch die Dichtringe 10 begildeten Ringraum 17. Im Bereich dieses Ringraumes 17 wird das Rohr 5 aufgeweitet und an die Bohrung bzw. Vertiefung 8 der Rohrscheibe 4 angedrückt, sobald das Ventil 14 geöffnet worden ist.

Die Fig. 7 zeigt das Ende des Rohres 5 während des hydraulischen Aufweitens, nachdem der entsprechende Rohrabschnitt bereits an die Bohrung bzw. Vertiefung 8 der Rohrscheibe 4 angepreßt worden ist. Sobald sich innerhalb des Ringraumes 17 ein voreingestellter Druckwert eingestellt hat und dieser über eine bestimmte Zeit aufrechterhalten worden ist, wird der Druck abgebaut und die Aufweitsonde 6 aus dem Rohr 5 herausgezogen. Danach wird das über die Rohrscheibe 4 hinausragende Ende des Rohres 5 mittels einer Schweißnaht 18 mit der Rohrscheibe 4 verschweißt.

Durch die aufgrund des Abstandes a voreinstellbare Längendifferenz zwischen dem kalten und dem mittels der Wärmepatrone 9 aufgewärmten Rohr 5 und die selbsttätige Einleitung des hydraulischen Aufweitvorganges bei Erreichen dieser Längendifferenz wird das Rohr um einen vorgegebenen Betrag aus der Rohrscheibe 4 herausgeschoben, bevor es mit dieser Rohrscheibe 4 einerseits durch Aufweiten und andererseits durch Verschweißen verbunden wird. Beim anschließenden Abkühlen des Rohres 5 treten Zugspannungen in diesem Rohr 5 auf, die unter Berücksichtigung der Verformungen der im Gehäuse 2 eingeschweißten Rohrscheiben 3 und 4 den gewünschten Spannungszustand in den Rohren 5 zur Folge haben. Hierbei kann es durchaus gewollt sein, daß in unterschiedlichen Rohren 5 unterschiedliche Spannungen herrschen. Es ist demzufolge möglich, verschiedene Rohre 5 unterschiedlich weit aus der Rohrscheibe 4 durch Aufwärmen herauszuschieben, bevor sie an der Rohrscheibe 4 befestigt werden. Zu diesem Zweck kann der Anschlagring 12 innerhalb des Gehäuseringes 11 verstellbar oder gegen einen anderen Anschlagring 12 auswechselbar sein, der einen anderen Abstand a zur Stirnfläche der Rohrscheibe 4 einhält.

In den Figuren 9 und 10 sind zwei weitere Ausführungsmöglichkeiten für den Schalter 13 zur Steuerung des Ventils 14 dargestellt. Während bei der Ausführungsform nach den Figuren 6 und 7 die Kontaktstifte 12a in dem elektrisch nicht leitenden Anschlagring 12 so in den Stromkreislauf des Schalters 13 eingebaut sind, daß sie bei einer Berührung durch die Stirnkante des sich ausdehnenden Rohres 5 eine Betätigung des Schalters 13 zur Folge haben, verwendet die Ausführungsform nach Fig. 9 anstelle eines Anschlagringes 12 mit Kontaktstiften 12a einen am Gehäusering 11 schwenkbar gelagerten Schalthebel 20, der mit einem Kontakt 19 des Schalters 13 zusammenwirkt. Normalerweise ist der durch die Feder 20a belastete Schalthebel 20 vom Kontakt 19 abgehoben. Wird der Schalthebel 20 dageben von der sich ausdehnenden Stirnkante des Rohres 5 gemäß Fig. 9 im Uhrzeigersinn verschwenkt, kommt er zur Anlage am Kontakt 19, sobald das Rohr 5 sich um das Maß a ausgedehnt hat, wie dies in Fig. 9 dargestellt ist. In diesem Moment bewirkt der Schalter 13 ein Öffnen des Ventils 14, wie dies voranstehend bezüglich des ersten Ausführungsbeispiels beschrieben worden ist.

Bei der dritten Ausführungsform nach Fig. 10 wird der Schaltvorgang durch eine im Gehäusering 11 angeordnete Induktionsspule 21 ausgelöst. Beim Ausführungsbeispiel befindet sich innerhalb der Induktionsspule 21, die über einen Verstärker 22 an den Schalter 13 angeschlossen ist, ein Magnetring 23, der durch die Stirnkante des sich ausdehnenden Rohres 5 verschoben wird und ein durch den Verstärker 22 verstärktes Steuersignal an das Ventil 14 abgibt, sobald die Stirnkante des Rohres 5 um den Betrag a aus der Stirnfläche der Rohrscheibe 4 herausgetreten ist. Diese Ausführungsmöglichkeit kann auch zu einer berührungslosen Kontaktgabe herangezogen werden, wenn anstelle des Magnetringes 23 der aus der Rohrscheibe 2 heraustretende Teil des Rohres 5 zur Auslösung des von der Induktionsspule 21 abzugebenden Signals herangezogen wird.

Die drei Ausführungsbeispiele zeigen somit eine Ausführungsform, bei der das sich ausdehnende Rohr unmittelbar in den Stromkreis des Schalters 13 einbezogen ist (Figuren 6 und 7). Beim zweiten Ausführungsbeispiel nach Fig. 9 wird auf mechanischem Wege der Schaltkontakt erzeugt. Das Ausführungsbeispiel nach Fig. 10 zeigt einen berührungslosen Schalter, der ebensogut eine Photozelle sein könnte, die auf die sich ausdehnende Stirnkante des Rohres 5 reagiert.

Bezugsziffernliste :
a Abstand
1 Wärmetauscher
2 Gehäuse
3 Rohrscheibe
4 Rohrscheibe
5 Rohr
6 Aufweitsonde
6a Zylindrischer Sondenkörper
7 Schweißnaht
8 Vertiefung
9 Wärmepatrone
10 Dichtring
11 Gehäusering
11 Stirnfläche
12 Anschlagring
12a Kontaktstift
13 Schalter
14 Ventil
15 Druckmittelleitung
16 Druckmittelquelle
17 Ringraum
18 Schweißnaht
19 Kontakt
20 Schalthebel
20a Feder
21 Induktionsspule
22 Verstärker
23 Magnetring

## Patentansprüche

1. Verfahren zur druckdichten Befestigung von geraden Rohren (5) zwischen zwei Rohrscheiben (3, 4), insbesondere bei der Herstellung von Wärmetauschern, bei dem die Rohre (5) mit Spiel in Bohrungen der Rohrscheiben (3, 4) eingesetzt, mindestens an einem Ende durch ein Druckmittel hydraulisch aufgeweitet und hiermit an die Rohrscheibe (3, 4) angepreßt und im Stirnkantenbereich an der jeweiligen Rohrscheibe (3, 4) befestigt, insbesondere angeschweißt werden und bei dem Maßnahmen getroffen werden, um in den zwischen den Rohrscheiben (3, 4) befestigten Rohren (5) einen vorgegebenen, den späteren Betriebszustand berücksichtigenden Spannungszustand zu erzeugen, dadurch gekennzeichnet, daß zuerst ein Ende jedes Rohres (5) in der entsprechenden Bohrung der einen Rohrscheibe (3) befestigt wird, daß anschließend jedes Rohr (5) entsprechend der in ihm zu erzeugenden Vorspannung erwärmt und mit einer sich aus der Erwärmung ergebenden Teillänge mit dem unbefestigten Ende aus der anderen Rohrscheibe (4) herausgeschoben wird, und daß bei Erreichen der vorausbestimmten Längendifferenz zwischen dem kalten und dem aufgewärmten Zustand des Rohres (5) das andere Ende des Rohres (5) im Bereich seines innerhalb der anderen Rohrscheibe (4) liegenden Abschnittes hydraulisch aufgeweitet und anschließend an seinem aus der Rohrscheibe (4) hervorstehenden Endbereich mit der Rohrscheibe (4) verschweißt wird.

2. Verfahren nach Anspruch 1, dadurch gekennzeichnet, daß im Bereich der Bohrungen in den Rohrscheiben (3, 4) Vertiefungen (8) ausgebildet sind.

3. Verfahren nach Anspruch 1 oder 2, dadurch gekennzeichnet, daß die Rohre (5) durch Einführen einer Wärmepatrone (9) in das bereits an der einen Rohrscheibe (3) befestigte Ende erwärmt werden.

4. Verfahren nach mindestens einem der Ansprüche 1 bis 3, dadurch gekennzeichnet, daß die sich aus der Erwärmung der Rohre (5) ergebende Ausdehnung als Steuersignal für den hydraulischen Aufweitvorgang herangezogen wird.

5. Verfahren nach mindestens einem der Ansprüche 1 bis 4, dadurch gekennzeichnet, daß die Rohre (5) mindestens an einer Rohrscheibe unter Zwischenfügen einer einen Überstand des Rohres über die Rohrscheibe umgebenden zusätzlichen Rohrhülse mit der Rohrscheibe verschweißt werden.

6. Vorrichtung zur Durchführung des Verfahrens nach mindestens einem der Ansprüche 1 bis 5, mit einer in ein aufzuweitendes Rohr (5) einführbaren Aufweitsonde (6), die mindestens zwei im Abstand voneinander am zylindrischen Sondenkörper (6a) angeordnete Dichtringe (10) aufweist, einer Druckmittelquelle (16) und einer Druckmittelleitung (15) zur Zufuhr von Druckmittel zu dem zwischen den mindestens zwei Dichtringen (10) befindlichen Außenumfang des Sondenkörpers (6a), sowie einem Ventil (14) zur Steuerung der Druckmittelzufuhr, dadurch gekennzeichnet, daß an der Aufweitsonde (6) ein von der Stirnkante des sich aufgrund von Erwärmung ausdehnenden Rohres (5) betätigbarer Schalter (13) für das Ventil (14) zur Zufuhr von Druckmittel. zum besagten Außenumfang angeordnet ist, und daß eine Wärmequelle zur Erwärmung des zu befestigenden Rohres (5) vorgesehen ist.

7. Vorrichtung nach Anspruch 6, dadurch gekennzeichnet, daß der Schalter (13) einen den zylindrischen Sondenkörper (6a) konzentrisch umgebenden Anschlagring (12) umfaßt.

8. Vorrichtung nach Anspruch 7, dadurch gekennzeichnet, daß der Anschlagring (12) in Achsrichtung der Aufweitsonde (6) einstellbar ist.

9. Vorrichtung nach Anspruch 8, dadurch gekennzeichnet, daß der Anschlagring (12) auswechselbar ist.

10. Vorrichtung nach Anspruch 8, dadurch gekennzeichnet, daß der Anschlagring (12) relativ zur Anschlagfläche eines den zylindrischen Sondenkörper (6a) umgebenden Gehäuses einstellbar ist.

11. Vorrichtung nach einem der Ansprüche 6 bis 10, dadurch gekennzeichnet, daß die Anschlagfläche (11 a) der Aufweitsonde (6) an der Rohrscheibe (4) durch einen in axialer Richtung des zylindrischen Sondenkörpers (6a) verstellbaren Gehäusering (11) gebildet ist, in dessen Innerem der Anschlagring (12) des Schalters (13) angeordnet ist.

## Claims

1. A method of fixing straight tubes (5) in pressure-tight relationship between two tubing discs (3, 4), more particularly in the manufacture of heat exchangers, in which method the tubes (5) are fitted with clearance into bores in the tubing discs (3, 4), are hydraulically expanded by a pressure medium at one end at least and as a result are pressed against the tubing discs (3, 4), and are secured, more particularly welded, to the associated tubing discs (3, 4) in the region of the end edge of the tubes, steps being taken to produce in the tubes (5) secured between the tubing discs (3, 4) a predetermined state of stress which allows for the subsequent operational condition, characterised in that one end of each tube (5) is first fixed in the corresponding bore of one tubing disc (3) and in that then each tube (5) is heated according to the prestressing to be produced therein and is pushed out of the other tubing disc (4) by the unfixed end by a partial length resulting from the heating, and in that when the predetermined difference in length is reached between the cold and the heated condition of the tube (5) the other end of the tube (5) is hydraulically expanded in the region of its portion situated within the other tubing disc (4) and then welded to the tubing disc (4) at its end region projecting from the tubing disc (4).

2. A method according to claim 1, characterised in that recesses (8) are formed in the region of the bores in the tubing discs (3, 4).

3. A method according to claim 1 or 2, characterised in that the tubes (5) are heated by introduction of a heat cartridge (9) into the end already secured to one tubing disc (3).

4. A method according to at least one of claims 1 to 3, characterised in that the expansion resulting from the heating of the tubes (5) is used as a control signal for the hydraulic expansion operation.

5. A method according to at least one of claims 1 to 4, characterised in that the tubes (5) are welded to at least one tubing disc with the interposition of an additional tube sleeve surrounding a projection of the tube beyond the tubing disc.

6. Apparatus for performing the method according to at least one of claims 1 to 5, comprising an expansion probe (6) introducible into a tube (5) for expansion, such probe (6) having at least two spaced sealing rings (10) disposed on the cylindrical probe body (6a), a pressure medium source (16) and a pressure medium conduit (15) for the supply of pressure medium to the outer periphery of the probe body (6a) situated between the at least two sealing rings (10), and a valve (14) for controlling the pressure medium supply, characterised in that a switch (13) for the valve (14) for the supply of pressure medium to the said outer periphery is disposed on the expansion probe (6), such switch (13) being operable by the end edge of the tube (5) expanding as a result of heating, and in that a heat source is provided for heating the tube (5) for fixing.

7. Apparatus according to claim 6, characterised in that the switch (13) comprises an abutment ring (12) concentrically surrounding the cylindrical probe body (6a).

8. Apparatus according to claim 7, characterised in that the abutment ring (12) is adjustable in the axial direction of the expansion probe (6).

9. Apparatus according to claim 8, characterised in that the abutment ring (12) is interchangeable.

10. Apparatus according to claim 8, characterised in that the abutment ring (12) is adjustable relatively to the abutment surface of a housing surrounding the cylindrical probe body (6a).

11. Apparatus according to any one of claims 6 to 10, characterised in that the abutment surface (11a) of the expansion probe (6) on the tubing disc (4) is formed by a housing ring (11) which is adjustable in the axial direction of the cylindrical probe body (6a) and in the interior of which the abutment ring (12) of the switch (13) is disposed.

## Revendications

1. Procédé pour la fixation étanche de tubes droits (5) entre deux plaques porte-tubes (3, 4), en particulier pour la fabrication d'échangeurs de chaleur, pour lequel les tubes (5) sont installés avec du jeu dans les alésages des plaques porte-tubes (3, 4), sont évasés hydrauliquement au moins à une extrémité par un moyen de pression, sont avec celui-ci liés par pression sur la plaque porte-tube (3, 4) et sont fixés dans la zone de l'arête frontale de la plaque porte-tube (3, 4) respective, les tubes sont en particulier soudés, procédé pour lequel des mesures sont prises pour réaliser dans les tubes (5) fixés entre les plaques porte-tubes (3, 4) un état de contrainte tenant compte de l'état de fonctionnement ultérieur, caractérisé en ce qu'en premier lieu, une extrémité de chaque tube (5) est fixée dans l'alésage correspondant d'une plaque porte-tubes (3), en ce qu'immédiatement après, chaque tube (5) est chauffé en fonction de la précontrainte à obtenir dans chaque tube et est poussé hors de l'autre plaque porte-tubes (4) avec l'extrémité non fixée sur une partie de longueur correspondant au chauffage et en ce que lors de l'obtention de la différence de longueur prédéfinie entre l'état froid et l'état chaud du tube (5), l'autre extrémité du tube (5) est élargie hydrauliquement dans la zone de sa section transversale placée à l'intérieur de l'autre plaque porte-tubes (4) et immédiatement après, elle est soudée avec la plaque porte-tube (4) extérieurement au domaine d'extrémité faisant saillie de la plaque porte-tubes (4).

2. Procédé selon la revendication 1, caractérisé en ce que des gorges (8) sont réalisées dans la zone des alésages, dans les plaques porte-tubes (3, 4).

3. Procédé selon la revendication 1 ou 2, caractérisé en ce que les tubes (5) sont chauffés par introduction d'une cartouche chauffante (9) dans l'extrémité déjà fixée sur une plaque porte-tubes (3).

4. Procédé selon au moins l'une des revendications 1 à 3, caractérisé en ce que la dilatation résultant de l'échauffement des tubes (5) est utilisée comme signal de commande pour l'avance de l'évasement hydraulique.

5. Procédé selon au moins l'une des revendications 1 à 4, caractérisé en ce que les tubes (5) peuvent être soudés au moins sur une plaque porte-tubes en intercalant avec la plaque porte-tubes une douille tubulaire supplémentaire englobant un dépassement du tube sur la plaque porte-tubes.

6. Dispositif pour l'exécution du procédé selon au moins l'une des revendications 1 à 5, avec une sonde d'évasement (6) susceptible d'être introduite dans le tube (5) à évaser, qui présente au moins deux bagues d'étanchéité (10) disposées à distance l'une de l'autre sur le corps de sonde (6a) cylindrique, ainsi qu'une source d'agent de pression (15) et une conduite d'agent de pression (15) pour fournir l'agent de pression à la périphérie extérieure du corps de sonde (6a) se trouvant entre les au moins deux bagues d'étanchéité, ainsi qu'une soupape (14) pour commander l'alimentation d'agent de pression, caractérisé en ce que l'on dispose sur la sonde d'évasement (6) un interrupteur (13) susceptible d'être actionné pour la soupape (14) destinée à l'amenée de l'agent de pression dans ledit espace annulaire, à partir de l'arête frontale du tube (5) dilaté sous l'action de la chaleur, et une source de chaleur est prévue pour chauffer le tube (5) à fixer.

7. Dispositif selon la revendication 6, caractérisé en ce que l'interrupteur (13) comprend une bague de butée (12) entourant concentriquement le corps de sonde (6a) cylindrique.

8. Dispositif selon la revendication 7, caractérisé en ce que la bague de butée (12) est réglable dans la direction axiale de la sonde d'évasement (6).

9. Dispositif selon la revendication 8, caractérisé en ce que la bague de butée (12) est interchangeable.

10. Dispositif selon la revendication 8, caractérisé en ce que la bague de butée (12) est réglable par rapport à la face de butée d'un carter entourant le corps de sonde (6a) cylindrique.

11. Dispositif selon l'une des revendications 6 à 10, caractérisé en.ce que la face de butée (11a), sur la plaque porte-tubes (4), de la sonde d'évasement (6) est formée par une bague de carter (11) réglable dans la direction axiale du corps de sonde (6a) cylindrique et à l'intérieur de laquelle est disposée la bague de butée (12) de l'interrupteur (13).
